# EUROPÄISCHE PATENTSCHRIFT

(11) **EP 0 694 320 B1**
(45) Veröffentlichungstag und Bekanntmachung des Hinweises auf die Patenterteilung: **14.06.2000**
(21) Anmeldenummer: 95110471.0
(22) Anmeldetag: 05.07.1995
(51) Int. Cl.: A63C 5/07

(54) **Vorrichtung auf einem Ski**
Device on a ski
Dispositif sur un ski

(30) Priorität: 22.07.1994 DE 4425996; 27.01.1995 DE 19502607
(43) Veröffentlichungstag der Anmeldung: 31.01.1996
(73) Patentinhaber: Marker Deutschland GmbH, 82438 Eschenlohe (DE)
(72) Erfinder: Lehner, Edwin, D-82490 Farchant (DE); Messerschmidt, Werner, D-82467 Garmisch-Partenkirchen (DE); Sedlmair, Gerhard, D-82490 Farchant (DE)
(74) Vertreter: Patentanwalts-Partnerschaft Rotermund + Pfusch

(56) Entgegenhaltungen:
- EP-A- 0 580 935
- DE-A- 3 932 438
- FR-A- 2 704 766

## Beschreibung

Die Erfindung betrifft ein Verfahren zur Montage einer Vorrichtung auf einem Ski, die zwei in Skilangsrichtung voneinander beabstandete, skifest montierbare Widerlager sowie ein am einen Widerlager angeordnetes, nach Art eines längeneinstellbaren Fortsatzes ausgebildetes Kopplungselement aufweist, welches mit einem am anderen Widerlager angeordneten bzw. ausgebildeten Anschlagglied in vorgegebener räumlicher Lage zur Kraftübertragung zwischen den Widerlagern zusammenwirkt.

Außerdem betrifft die Erfindung für die Durchführung der Montage vorteilhafte Vorrichtungen der vorgenannte Art.

Eine derartige Vorrichtung, welche zur Beeinflussung der Biegecharakteristik eines Skis dient und als Tragplatte zur Halterung vorderer und hinterer Halteteile einer Skibindung ausgebildet ist, wird im DE-U 90 17 486 bzw. in der US-A 5 251 923 dargestellt. Dabei ist an einem hinteren, auf der Skioberseite befestigten Widerlager ein in Skilängsrichtung nach vorn gerichtetes Schubglied angeordnet, dessen vorderes Ende mit einem verstellbaren Anschlagglied zusammenwirkt, welches an einem skifesten vorderen Widerlager angeordnet ist. Durch Verstellung des Anschlages läßt sich die Größe des Abstandes zwischen dem Anschlag und dem zugewandten Vorderende des Schubgliedes verändern, derart, daß im Falle einer Durchbiebung des Skis, bei der die vorderen und hinteren Skienden relativ zur Skimitte nach oben gebogen werden, das Schubglied erst bei größerer Durchbiegung oder bereits bei geringfügiger Durchbiegung des Skis gegen den Anschlag stößt und damit die Biegesteifigkeit des Skis gegenüber weitere Durchbiegung erhöht.

Bei praktischen Ausführungsformen derartiger Vorrichtungen sind die Widerlager mit vorderen bzw. hinteren Halteteilen einer Skibindung kombiniert. Entsprechend der jeweiligen Schuhgröße müssen diese Halteteile in unterschiedlichen Abständen voneinander montiert werden. Zwar besteht regelmäßig eine gewisse Verstellmöglichkeit zumindest eines Halteteilesrelativ zum benachbarten Widerlager. Gleichwohl ist es notwendig, die Widerlager mit unterschiedlichen Abständen voneinander, entsprechend der jeweiligen Schuhgröße, zu montieren.

Um dies ermöglichen zu können, ist das Schubglied in der Praxis zweiteilig ausgebildet, um durch Veränderung seiner Länge eine Montage der Widerlager mit unterschiedlichen Abständen voneinander zu ermöglichen.

Bei bisher auf dem Markt angebotenen Konstruktionen wird bei der Montage auf dem Ski in prinzipiell folgender Weise vorgegangen:

Zunächst werden mittels einer Bohrlehre die Befestigungslöcher für das vordere Widerlager am Ski gebohrt. Sodann werden die Länge des Schubgliedes auf die jeweilige Schuhgröße eingestellt und das vordere Widerlager auf dem Ski montiert. Nunmehr werden das Anschlagglied auf eine Extremstellung und das Schubglied zur Anlage am Anschlagglied gebracht. Sodann werden die Befestigungslöcher für das hintere Widerlager am Ski gebohrt, wobei am hinteren Widerlager bzw. an damit verbundenen Teilen vorhandene Aufnahmelöcher für die Befestigungsschrauben als Bohrlehre dienen.

Aufgabe der Erfindung ist es nun, die Montage einer solchen Vorrichtung zu vereinfachen.

Diese Aufgabe wird erfindungsgemäß dadurch gelöst, daß der mit dem Anschlagglied am anderen Widerlager zusammenwirkende Teil des Kopplungselementes nach Montage der Widerlager am Ski in eine durch Markierung und/oder Anschlag am anderen Widerlager oder an einem damit verbundenen Teil vorgegebene Referenzlage eingestellt und in dieser Referenzlage relativ zum einen Widerlager exakt fixiert wird.

Die Erfindung beruht also auf dem allgemeinen Gedanken, die Längenverstellbarkeit des Kopplungselementes so auszubilden, daß eine exakte Einstellung und Fixierung nach Montage der Widerlager am Ski möglich ist. Damit können zunächst die Widerlager und die gegebenenfalls mit Ihnen kombinierten bzw. kombinierbaren Halteteile der Skibindung am Ski montiert werden, wobei die skiseitigen Befestigungslöcher mit Hilfe einer einzigen, an die jeweilige Schuhgröße angepaßten bzw. anpaßbaren Bohrlehre erzeugt werden. Erst danach erfolgt die Justage bzw. Fixierung des Kopplungselementes.

Auf diese Weise können Montagefehler praktisch ausgeschlossen werden. Der richtige Abstand der Widerlager voneinander ist bei Verwendung der richtigen, d.h. der jeweiligen Schuhgröße zugehörigen Bohrlehre zwangsläufig gewährleistet. Die danach erfolgende Justierung des Kopplungselementes wird durch Anschlag bzw. Markierung leicht durchführbar und ist darüber hinaus gegebenenfalls wiederholbar bzw. korrigierbar.

Die vorangehend beschriebene Montage läßt sich besonders leicht durchführen, wenn die auf dem Ski zu montierende Vorrichtung gemäß einer vorteilhaften Ausführungsform der Erfindung eine verrastbare Referenzlage aufweist.

Bei einer besonders vorteilhaft ausgestalteten Vorrichtung ist am einen Widerlager ein fest mit diesem Widerlager verbundenes Schiebeführungsteil und am Kopplungselement ein fest mit demselben verbundenes Gegenführungsteil angeordnet, wobei eines dieser Führungsteile eine Schrägverzahnung nach Art einer Zahnstange und das andere Führungsteil einen schräg zur Verzahnung ausgerichteten Schlitz aufweist, in den ein nach Art eines Kulissensteines ausgebildetes Einsatzstück, welches eine in die Schrägverzahnung spielfrei passende Verzahnung sowie eine geringere Länge als der Schlitz aufweist, ohne Spiel in Schlitzquerrichtung unter Eingriff der Verzahnungen ineinander einsetzbar ist.

Die Fixierung des Einsatzstückes kann durch Selbsthemmung in Schlitz und/oder zwischen den Verzahnungen erfolgen.

Das Kopplungselement kann einerseits Druckkräfte zwischen den Widerlagern übertragen, wenn sich dieselben bei einer Durchbiegung des Skis, d.h. bei Aufwärtsbiegung der Skienden relativ zur Skimitte, aneinander annähern. In diesem Falle kann das mit dem einen Widerlager verbundene Kopplungselement mit einem Anschlag am anderen Widerlager auf Stoß zusammenwirken.

Andererseits ist es auch möglich, mittels des Kopplungselementes zwischen den Widerlagern Zugkräfte zu übertragen, etwa wenn der Ski eine Gegenbiegung (Counterflex), d.h. eine Abwärtsbiegung der Skienden relativ zur Skimitte, ausführt und sich die Widerlager voneinander entfernen. In diesem Falle kann das mit dem einen Widerlager verbundene Kopplungselement mittels eines an ihm angeordneten Hakens od.dgl. mit einem hakenartigen Gegenelement oder einer Querkante od.dgl. am anderen Widerlager bzw. einem damit verbundenen Teil auf Zug zusammenwirken.

Vorzugsweise ist das Kopplungselement so ausgebildet, daß es sowohl Druck- als auch Zugkräfte zwischen den Widerlagern zu übertragen vermag.

Der Haken sowie das hakenförmige Gegenelement bzw. die Querkante können außerdem die Funktion von Anschlägen zur Einstellung der Referenzlage des mit dem Gegenelement zusammenwirkenden Teiles des Kopplungselementes übernehmen. Nach Montage der Widerlager am Ski kann der mit dem Gegenelement zusammenwirkende Teil des Kopplungselementes aus einer in Richtung des anderen Widerlagers vorgeschobenen Lage in Richtung des einen Widerlagers zurückgezogen werden, bis Haken und hakenförmiges Gegenelement bzw. Querkante aufeinanderstoßen. Sodann wird das vorgenannte Teil des Kopplungselementes am einen Widerlager fixiert bzw. verriegelt oder verrastet.

Im übrigen wird hinsichtlich bevorzugter Merkmale der Erfindung auf die Ansprüche sowie die nachfolgende Erläuterung eines besonders bevorzugten Ausführungsbeispieles verwiesen, welches anhand der Zeichnung beschrieben wird.

Dabei zeigt
- Fig. 1: einen Längsschnitt der erfindungsgemäßen Vorrichtung,
- Fig. 2: eine teilweise aufgerissene Draufsicht,
- Fig. 3: eine genauere Darstellung des Ausschnittes III in Fig. 1 und
- Fig. 4: eine Alternative zur Anordnung gemäß Fig. 3.

Auf dem mittleren Bereich eines Skis 1 ist eine Tragplattenanordnung 2 für die Halteteile einer nicht dargestellten Skibindung angeordnet, wobei ein vorderes, die Schuhspitze halterndes Halteteil der Skibindung oberhalb eines vorderen Widerlagers 3 der Tragplattenanordnung 2 und ein den Absatz des Skischuhes halterndes hinteres Halteteil der Skibindung oberhalb eines hinteren Widerlagers 4 der Tragplattenanordnung 2 montiert wird.

An den Widerlagern 3 und 4 ist die Tragplattenanordnung 2 jeweils skifest gehaltert.

Am vorderen Widerlager 3 ist ein drehverstellbarer Anschlag 5 angeordnet, welcher ähnlich einer Nockenscheibe ausgebildet ist und je nach Dreheinstellung mit unterschiedlichen Anschlagflächen 5', welche am Umfangsrand der Anschlagscheibe 5 ausgebildet sind, dem hinteren Widerlager 4 zugewandt ist.

Am hinteren Widerlager 4 ist ein in Skilängsrichtung nach vorn ragender, flachbandartiger Fortsatz 6 fest angeordnet, welcher auf seiner Oberseite im Bereich seines in Skilängsrichtung vorderen Endes eine die gesamte Breite des Fortsatzes 6 einnehmende Schrägverzahnung 6' aufweist. Auf dem Fortsatz 6 ist ein denselben verlängernder Schieber 7 längsverstellbar angeordnet, welcher mit seinem in Skilängsrichtung hinteren Bereich den Fortsatz 6 allseitig umschließt und mit seinem in Skilängsrichtung vorderen Bereich den Fortsatz 6 nach vorn überragt. In weiter unten dargestellter Weise läßt sich der Schieber 7 auf dem Fortsatz 6 fixieren, so daß Fortsatz 6 und Schieber 7 ein am hinteren Widerlager 4 skifest gehaltertes Schubglied bilden, welches mit seinem in Skilängsrichtung vorderen Ende bei mehr oder weniger großen Durchbiegungen des Skis 1, d.h. wenn die Skienden relativ zum Mittelbereich des Skis 1 nach oben gebogen werden, gegen den Rand der Anschlagscheibe 5 stößt, wobei dann bei weiterer Durchbiegung des Skis 1 federzungenartige Fortsätze 7' am boderen Ende des Schiebers 7 mehr oder weniger stark elastisch verformt werden. Auf diese Weise wird die Steifigkeit des Skis 1 gegenüber Durchbiegung je nach Einstellung der Anschlagscheibe 5 relativ zu dem durch Fortsatz 6 und Schieber 7 gebildeten Schubglied unterschiedlich verstärkt. Gegebenenfalls kann auch eine Versteifung des Skis 1 bei Gegenbiegungen erreicht werden, d.h. wenn die Skienden, beispielsweise nach Durchfahren einer Bodensenke, aufgrund der Elastizität des Skis 1 relativ zum Mittelbereich des Skis 1 nach abwärts federn. Dazu kann am Schieber 7 ein Haken 8 angeformt sein, welcher eine Querkante 9 an einem skifesten Gehäuse 10 für die Anschlagscheibe 5 hintergreift und aufgrund seiner in Seitenansicht bogenartigen Form und/oder aufgrund einer entsprechenden Materialauswahl eine gewisse Zugelastizität besitzt.

Während bei einer Durchbiegung des Skis 1 eine gewisse Verkürzung seiner Oberfläche auftritt, mit der Folge, daß sich die Widerlager 3 und 4 in Skilängsrichtung etwas aneinander annähern, suchen sich die Widerlager 3 und 4 bei einer Gegenbiegung des Skis 1 voneinander zu entfernen, mit der Folge, daß die Querkante 9 den Haken 8 in Skilängsrichtung relativ zum hinteren Widerlager 4 nach vorn zu ziehen sucht.

Damit die dargestellten Funktionen reproduzierbar ausgeführt werden können, muß gewährleistet sein, daß der Schieber 7 in reproduzierbarer Lage mit der Anschlagscheibe 5 bzw. der Querkante 9 zusammenzuwirken vermag. Dazu ist vorgesehen, daß der Schieber 7 im Gehäuse 10 in Skilängsrichtung gleitverschiebbar geführt ist, so daß der Schieber 7 weder in Richtung der Skihochachse noch in Richtung der Skiquerachse auszuweichen vermag.

Darüber hinaus muß für eine reproduzierbare Funktion gewährleistet sein, daß der Schieber 7 eine Sollage in Skilängsrichtung am Fortsatz 6 einnimmt.

Hierzu besitzt der Schieber 7 auf seiner Oberseite ein in Skiquerrichtung erstrecktes Fenster 11, in das sich nach Art eines Kulissensteines ein Einsatzstück 12 einsetzen läßt, dessen Abmessung in Skilängsrichtung exakt der entsprechenden Abmessung des Fensters 11 entspricht. In Skiquerrichtung ist jedoch das Einsatzstück 12 deutlich kürzer als die entsprechende Abmessung des Fensters 11, so daß sich das Einsatzstück 12 in unterschiedlichen Lagen in Skiquerrichtung in das Fenster 11 einsetzen läßt.

Auf seiner Unterseite besitzt das Einsatzstück 12 eine spielfrei in die Schrägverzahnung 6' des Fortsatzes 6 passende Gegenverzahnung 12', die mit der Schrägverzahnung 6' selbsthemmend zusammenwirkt. Im übrigen ist auch eine Selbsthemmung zwischen den in Skiquerrichtung verlaufenden Rändern des Einsatzstückes 12 und den angrenzenden Querkanten des Fensters 11 gegeben.

Je nach Relativstellung des Schiebers 7 relativ zum Fortsatz 6 läßt sich das Einsatzstück 12 in jeweils einer Lage, die von der Skimitte mehr oder weniger weit nach rechts oder links abweichen kann, innerhalb des Fensters 11 in die Schrägverzahnung 6' eindrücken, so daß der Schieber 7 relativ zum Fortsatz 6 fixiert ist.

Ein Austreten der Gegenverzahnung 12' des Einsatzstückes 12 wird dadurch verhindert, daß am Schieber 7 ein schieberartiger Deckel 13 angeordnet ist, der in seiner Schließlage das Einsatzstück 12 auf dessen Oberseite überdeckt und an einer Aufwärtsbewegung, bei der die Gegenverzahnung 12' aus der Schrägverzahnung 6' austreten würde, hindert. Die in Skilängsrichtung verlaufenden Ränder des Deckels 13 sind in entsprechenden Nuten am Schieber 7 verschiebbar geführt.

Mit einer federnden Zunge greift der Deckel 13 in seiner Schließlage in eine vordere Rastausnehmung 15 am Schieber 7 ein. Dieser Rasteingriff kann ausgehoben werden, indem ein als Handhabe dienender hinterer Rand 13' des Deckels 13 nach oben hochgebogen wird.

In geöffneter Lage kann der Deckel 13 mit seiner Zunge 14 gegebenenfalls in eine weitere Rastausnehmung 16 eingreifen. In der Regel ist es jedoch vorteilhaft, den Deckel 13 beim Öffnen vollständig vom Schieber 7 zu entfernen. Denn der Deckel 13 kann als Werkzeug benutzt werden, um das Einsatzstück 12 aus dem Fenster 11 auszuheben bzw. innerhalb des Fensters 12 in Skiquerrichtung zu verschieben, solange das Einsatzstück 12 noch nicht mit seiner Gegenverzahnung 12' in die Schrägverzahnung 6' des Fortsatzes 6 eingedrückt ist.

Die Verwendung des Deckels 13 als Werkzeug in der geschilderten Weise kann dadurch erleichtert werden, daß am Einsatzstück 12 geeignete Ausnehmungen angeordnet sind, in die ein Eckbereich des Deckels 13 eingreifen kann.

Zur Montage der erfindungsgemäßen Tragplattenanordnung 2 werden zunächst auf dem Ski 1 unter Verwendung einer entsprechenden Bohrlehre, welche an die jeweilige Schuhgröße angepaßt ist, Befestigungslöcher in den Ski gebohrt. Der Längsabstand der Befestigungslöcher für das vordere Widerlager 3 und das hintere Widerlager 4 wird somit je nach Schuhgröße bemessen.

Bei der nachfolgenden Befestigung der Tragplattenanordnung 2 am Ski 1 wird zunächst das Einsatzstück 12 entfernt, so daß der Schieber 7 (abgesehen von einer gewissen Selbsthemmung zwischen Fortsatz 6 und Schieber 7) am Fortsatz 6 frei beweglich ist. Der Längsabstand der Widerlager 3 und 4 wird nun so eingestellt, daß die zur Aufnahme von Befestigungsschrauben dienenden Löcher 17 am vorderen Widerlager 3 bzw. an dessen Gehäuse 10 und die Löcher 18 am hinteren Widerlager 4 deckungsgleich mit den skiseitigen Befestigungslöchern sind. Nunmehr werden die Befestigungsschrauben eingedreht, welche in der Regel gleichzeitig die Funktion von Befestigungsschrauben für die nicht dargestellten Halteteile der Skibindung übernehmen. Nunmehr sind die Widerlager 3 und 4 und die gegebenenfalls zusammen damit befestigten Halteteile der Skibindung entsprechend der jeweiligen Schuhgröße in Skilängsrichtung voneinander beabstandet, wobei für die exakte Einstellung des Längsabstandes der Halteteile gegebenenfalls noch gesonderte (nicht dargestellte) Justageelemente verstellt werden können.

Jetzt wird der Schieber 7 in eine durch nicht dargestellte Markierung am Gehäuse 10 vorgegebene und in der Regel auch verrastbare Referenzstellung vorgeschoben. Diese ist im dargestellten Beispiel so ausgebildet, daß der Haken 8 des Schiebers 7 die Querkante 9 praktisch spielfrei übergreift und der Schieber 7 dementsprechend relativ zum Ski 1 nicht mehr weiter nach rückwärts geschoben werden kann. In Vorwärtsrichtung kann diese Stellung des Schiebers 7 gegebenenfalls dadurch zusätzlich gesichert sein, daß die Anschlagscheibe 5 in eine Endlage gedreht wird, in der eine Anschlagfläche 5' unmittelbar an einem der Fortsätze 7' des Schiebers 7 anliegt und damit eine Verschiebung des Schiebers 7 nach vorne verhindert.

Nachfolgend wird das Einsatzstück 12 in das Fenster 11 des Schiebers 7 eingesetzt und in Skiquerrichtung verschoben, bis die Gegenverzahnung 12' des Einsatzstückes 12 in die Schrägverzahnung 6' des Fortsatzes 6 eingreifen kann. Sobald diese Lage erreicht ist, wird das Einsatzstück 12 in die Schrägverzahnung 6' eingedrückt. Je nach Stellung des Schiebers 7 relativ zum Fortsatz 6 kann die in die Verzahnung 6' eingedrückte Lage des Einsatzstückes 12 mehr oder weniger weit nach rechts oder links von der Skimitte versetzt sein, da die Verzahnung 6 schräg zur Verschieberichtung des Einsatzstückes 12 im Fenster 11 verläuft.

Nach Eindrücken des Einsatzstückes 12 in die Schrägverzahnung 6' des Fortsatzes 6 ist der Schieber 7 am Fortsatz 6 unverrückbar festgehalten. Durch Schließen des Deckels 13 wird nunmehr das Einsatzstück 12 in der letztgenannten Lage gesichert.

Nunmehr hat der Schieber 7 exakt die gewünschte Lage für ein Zusammenwirken mit dem Anschlag 5 bzw. der Querkante 9.

Bei einer Demontage kann der Schieber 7 nicht ohne weiteres aus dem ihn in Skilängsrichtung führenden Gehäuse 10 herausgezogen werden, da der Haken 8 die gehäuseseitige Querkante 9 hintergreift. Darüber hinaus ist auch der Haken 8 nicht ohne weiteres für ein Werkzeug von außen zugänglich, jedenfalls dann nicht, wenn über dem vorderen Widerlager 3 in oben erwähnter Weise eine Skibindung montiert ist, welche typischerweise den Haken 8 überdeckt.

Sobald jedoch das hintere Widerlager 4 und damit der Fortsatz 6 vom Ski gelöst und das Einsatzstück 12 aus dem Fenster 11 entfernt worden ist, läßt sich der Fortsatz 6 relativ zum Schieber 7 in der Zeichnung nach links verschieben. Hierbei gleitet der Fortsatz 6 mit einer unterseitigen Schrägfläche in Fig. 3 auf eine rechts der Querkante 9 angeordnete Rampe 19 auf und drückt damit zwangsläufig von unten gegen den federzungenartig ausgebildeten bzw. gehalterten Haken 8, so daß derselbe angehoben und zwangsläufig aus seinem Riegeleingriff mit der Querkante 9 ausgehoben wird. Nunmehr läßt sich der Schieber 7 in den Fig. 1 und 2 nach rechts aus dem Gehäuse 10 herausziehen.

Zusätzlich oder alternativ ist es auch möglich, daß die Querkante 9 gemäß Fig. 4 federnd, beispielsweise an einer Federzunge 20, angeordnet ist, derart, daß sie nach unten aus dem Bereich des Hakens 8 weggedrückt wird, wenn der Fortsatz 6 relativ zum Schieber 7 nach links verschoben wird. Damit kann wiederum der Schieber 7 aus dem Gehäuse 10 herausgezogen werden.

## Patentansprüche

1. Verfahren zur Montage einer Vorrichtung auf einem Ski (1), die zwei in Skilängsrichtung voneinander beabstandete, skifest montierbare Widerlager (3,4) sowie ein am einen Widerlager (4) angeordnetes, nach Art eines längeneinstellbaren Fortsatzes ausgebildetes Kopplungselement (6,7) aufweist, welches mit einem am anderen Widerlager (3) angeordneten bzw. ausgebildeten Anschlagglied (5) in vorgegebener räumlicher Lage zur Kraftübertragung zwischen den Widerlagern (3,4) zusammenwirkt,
wobei
der mit dem Anschlagglied (5) am anderen Widerlager (3) zusammenwirkende Teil (7) des Kopplungselementes (6,7) nach Montage der Widerlager (3,4) am Ski (1) in eine durch Markierung und/oder Anschlag (9) am anderen Widerlager (3) oder an einem damit verbundenen Teil (10) vorgegebene Referenzlage eingestellt und in dieser Referenzlage relativ zum einen Widerlager (4) exakt fixiert wird.

2. Vorrichtung auf einem Ski (1) mit zwei in Skilängsrichtung voneinander beabstandeten, skifest montierbaren Widerlagern (3,4) sowie mit einem am einen Widerlager (4) angeordneten, nach Art eines längeneinstellbaren Fortsatzes ausgebildeten Kopplungselement (6,7), welches mit einem am anderen Widerlager (3) angeordneten bzw. ausgebildeten Anschlagglied (5) in vorgegebener räumlicher Lage zur Kraftübertragung zwischen den Widerlagern (3,4) zusammenwirkt, wobei der mit dem Anschlagglied (5) am anderen Widerlager (3) zusammenwirkende Teil (7) des Kopplungselementes (6,7), nach Montage der Widerlager (3,4) am Ski (1), in eine durch Markierung und/oder Anschlag (9) am anderen Widerlager (3) oder an einem damit verbundenen Teil (10) vorgegebene Referenzlage einstellbar und in dieser Referenzlage relativ zum einen Widerlager (4) exakt fixierbar ist, dadurch gekennzeichnet, daß die Referenzlage verrastbar ist.

3. Vorrichtung auf einem Ski (1) mit zwei in Skilängsrichtung voneinander beabstandeten, skifest montierbaren Widerlagern (3,4) sowie mit einem am einen Widerlager (4) angeordneten, nach Art eines längeneinstellbaren Fortsatzes ausgebildeten Kopplungselement (6,7), welches mit einem am anderen Widerlager (3) angeordneten bzw. ausgebildeten Anschlagglied (5) in vorgegebener räumlicher Lage zur Kraftübertragung zwischen den Widerlagern (3,4) zusammenwirkt, wobei der mit dem Anschlagglied (5) am anderen Widerlager (3) zusammenwirkende Teil (7) des Kopplungselementes (6,7), nach Montage der Widerlager (3,4) am Ski (1), in eine durch Markierung und/oder Anschlag (9) am anderen Widerlager (3) oder an einem damit verbundenen Teil (10) vorgegebene Referenzlage einstellbar und in dieser Referenzlage relativ zum einen Widerlager (4) exakt fixierbar ist,
**dadurch gekennzeichnet**,
daß am einen Widerlager (4) ein fest mit diesem Widerlager verbundenes Schiebeführungsteil (6) und am Kopplungselement (7) ein fest mit demselben verbundenes Gegenführungsteil angeordnet ist, wobei eines dieser Führungsteile (6) eine Schrägverzahnung (6') nach Art einer Zahnstange und das andere Führungsteil ein schräg zur Verzahnung ausgerichtetes schlitzartiges Fenster (11) aufweist, in das ein nach Art eines Kulissensteines ausgebildetes Einsatzstück (12), welches eine in die Schrägverzahnung spielfrei passende Verzahnung (12') und in Skiquerrichtung eine geringere Länge als das Fenster (11) aufweist, ohne Spiel in Skilängsrichtung und unter Eingriff der Verzahnungen (6',12') ineinander einsetzbar ist.

4. Vorrichtung nach Anspruch 3,
**dadurch gekennzeichnet**,
daß das Einsatzstück (12) durch Selbsthemmung im Fenster (11) und/oder in der Verzahnung (6') fixierbar ist.

5. Vorrichtung nach Anspruch 3 oder 4,
**dadurch gekennzeichnet**,
daß das Einsatzteil (12) durch das Fenster (11) überdeckendes Deckelteil (13) gegen ein Austreten der Verzahnungen (6',12') auseinander sicherbar ist.

6. Vorrichtung nach Anspruch 5,
**dadurch gekennzeichnet**,
daß das Deckelteil (13) als Werkzeug zum Ausheben des Einsatzstückes (12) aus dem Fenster (11) bzw. der Verzahnung (6') und/oder zur Verschiebung des Einsatz-Stückes (12) innerhalb des Fensters (11) bis in eine Stellung nutzbar ist, in der die Verzahnungen (6',12') ineinander eingreifen können.

7. Vorrichtung nach Anspruch 5 oder 6,
**dadurch gekennzeichnet**,
daß der Deckel (13) als in seiner Schließlage verrastbarer Schiebedeckel ausgebildet ist.

8. Vorrichtung nach einem der Ansprüche 2 bis 7,
**dadurch gekennzeichnet**,
daß ein am Kopplungselement (6,7) angeordneter Haken (8) mit einem hakenförmigen Gegenelement oder einer Querkante (9) am anderen Widerlager (3) zusammenwirkt, derart, daß das Kopplungselement (6,7) bei Entfernung der Widerlager (3,4) voneinander - etwa bei einer Gegenbiegung (Counterflex) des Skis (1) - auf Zug beansprucht wird.

9. Vorrichtung nach Anspruch 8,
**dadurch gekennzeichnet**,
daß der den Haken (8) aufweisende Teil (7) des Kopplungselementes (6,7) durch eine Führung (10) in einer das Zusammenwirken von Haken (8) und Gegenelement bzw. Querkante (9) sichernden Bahn geführt und mit einem widerlagerseitigen Teil (7) des Kopplungselementes (6,7) lösbar verbunden ist, und daß der widerlagerseitige Teil (6) bei aufgetrennter Verbindung mit dem hakenseitigen Teil (7) und bei vom Ski (1) gelöstem einen Widerlager (4) in eine Lage verschiebbar ist, in der der widerlagerseitige Teil (6) den federnd angeordneten Haken (8) und/oder das federnd ausgebildete Gegenelement bzw. die federnd angeordnete Querkante (9) aus der ein Zusammenwirken von Haken (8) und Gegenelement bzw. Querkante (9) vermöglichenden Lage wegdrängt.

10. Vorrichtung nach Anspruch 9,
**dadurch gekennzeichnet**,
daß an dem Gegenelement bzw. der Querkante (9) oder einem damit verbundenen Teil eine Rampe (19) angeordnet ist, auf die der widerlagerseitige Teil (6) bei aufgetrennter Verbindung mit dem hakenseitigen Teil (7) und bei vom Ski gelöstem einen Widerlager (3) unter Verlagerung des Hakens (8) aufschiebbar ist.

11. Vorrichtung nach einem der Ansprüche 8 bis 10,
**dadurch gekennzeichnet**,
daß der Haken (8) in der Referenzlage das hakenförmige Gegenelement bzw. die Querkante (9) praktisch spielfrei übergreift.

12. Vorrichtung nach einem der Ansprüche 2 bis 11,
**gekennzeichnet**
durch eine Ausbildung als Tragplatte (2) vorderer und hinterer Halteteile einer Skibindung, wobei das eine Halteteil gemeinsam mit dem einen Widerlager (4) und das andere Halteteil gemeinsam mit dem anderen Widerlager (3) am Ski (1) befestigt wird.

## Claims

1. Method of fitting a device on a ski (1), which has two abutments (3,4) which are spaced apart from one another in the longitudinal direction of the ski and can be fixed to the ski, and a coupling element (6,7) which is arranged on one abutment (4), is designed in the manner of a variable-length extension and interacts with a stop element (5), which is arranged or formed on the other abutment (3), in a predetermined spatial position for the purpose of force transmission between the abutments (3,4), it being the case that, once the abutments (3,4) have been fitted on the ski (1), the part (7) of the coupling element (6,7), said part interacting with the stop element (5) on the other abutment (3), is adjusted into a reference position predetermined by a marking and/or stop (9) on the other abutment (3), or on a part (10) connected thereto, and is fixed precisely relative to one abutment (4) in this reference position.

2. Device on a ski (1) having two abutments (3,4) which are spaced apart from one another in the longitudinal direction of the ski and can be fixed to the ski, and having a coupling element (6,7) which is arranged on one abutment (4), is designed in the manner of a variable-length extension and interacts with a stop element (5), which is arranged or formed on the other abutment (3), in a predetermined spatial position for the purpose of force transmission between the abutments (3,4), it being the case that, once the abutments (3,4) have been fitted on the ski (1), the part (7) of the coupling element (6,7), said part interacting with the stop element (5) on the other abutment (3), can be adjusted into a reference position predetermined by a marking and/or stop (9) on the other abutment (3), or on a part (10) connected thereto, and can be fixed precisely relative to one abutment (4) in this reference position, characterized in that the reference position can be latched.

3. Device on a ski (1) having two abutments (3,4) which are spaced apart from one another in the longitudinal direction of the ski and can be fixed to the ski, and having a coupling element (6,7) which is arranged on one abutment (4), is designed in the manner of a variable-length extension and interacts with a stop element (5), which is arranged or formed on the other abutment (3), in a predetermined spatial position for the purpose of force transmission between the abutments (3,4),0 it being the case that, once the abutments (3,4) have been fitted on the ski (1), the part (7) of the coupling element (6,7), said part interacting with the stop element (5) on the other abutment (3), can be adjusted into a reference position predetermined by a marking and/or stop (9) on the other abutment (3), or on a part (10) connected thereto, and can be fixed precisely relative to one abutment (4) in this reference position, characterized in that arranged on one abutment (4) is a sliding guide part (6) which is fixed to said abutment, and arranged on the coupling element (7) is a mating guide part, which is fixed to said coupling element, it being the case that one of these guide parts (6) has an oblique toothing arrangement (6') in the manner of a rack and the other guide part has a slot-like window (11) which is aligned obliquely in relation to the toothing arrangement and into which an insert element (12), which is aligned in the manner of a sliding block and has a toothing arrangement (12'), which fits into the oblique toothing arrangement without any play, and is of a shorter length than the window (11) in the transverse direction of the ski, can be inserted without play in the longitudinal direction of the ski and with the toothing arrangements (6',12') interengaging.

4. Device according to Claim 3, characterized in that the insert element (12) can be fixed in the window (11) and/or in the toothing arrangement (6') by self-locking.

5. Device according to Claim 3 or 4, characterized in that the insert part (12) can be secured against the toothing arrangements (6',12') moving apart from one another by virtue of a covered part (13) which covers over the window (11).

6. Device according to Claim 5, characterized in that the covered part (13) can be used as a tool for lifting the insert element (12) out of the window (11) or of the toothing arrangement (6') and and/or for displacing the insert element (12) within the window (11) into a position in which the toothing arrangements (6',12') can interengage.

7. Device according to Claim 5 or 6, characterized in that the cover (13) is designed as a sliding cover which can be latched in its closed position.

8. Device according to one of Claims 2 to 7, characterized in that a hook (8) arranged on the coupling element (6,7) interacts with a hook-like mating element or a transverse edge (9) on the other abutment (3) such that when the abutments (3,4) move away from one another - for example during counterflex of the ski (1) - the coupling element (6,7) is subjected to tensile stressing.

9. Device according to Claim 8, characterized in that the part (7) of the coupling element (6,7), said part having the hook (8), is guided by a guide (10) in a path which ensures the interaction of the hook (8) and mating element or transverse edge (9), and it is connected releasably to an abutment-side part (6) of the coupling element (6,7), and in that, when disconnected from the hook-side part (7) and with one abutment (4) released from the ski (1), the abutment-side part (6) can be displaced into a position in which the abutment-side part (6) displaces the resiliently arranged hook (8) and/or the resiliently designed mating element or the resiliently arranged transverse edge (9) away from the position which allows interaction of the hook (8) and mating element or transverse edge (9).

10. Device according to Claim 9 characterized in that arranged on the mating element or the transverse edge (9) or a part connected thereto is a ramp (19) onto which, when disconnected from the hook-side part (7) and with one abutment (4) released from the ski, the abutment-side part (6) can be pushed, the hook (8) being displaced in the process.

11. Device according to one of Claims 8 to 10, characterized in that, in the reference position the hook (8) engages over the hook-like mating element or the transverse edge (9) in a virtually play-free manner.

12. Device according to one of Claims 2 to 11, characterized by a design as a carrying plate (2) of front and rear retaining parts of the ski binding, one retaining part being fastened on the ski (1) together with one abutment (4) and the other retaining part being fastened on the ski (1) together with the other abutment (3).

## Revendications

1. Procédé de montage d'un dispositif sur un ski (1), qui présente deux contre-appuis (3, 4) distants l'un de l'autre dans le sens longitudinal du ski et pouvant être montés fixement sur ce dernier, ainsi qu'un élément d'accouplement (6, 7) disposé sur un contre-appui (4), réalisé à la manière d'un prolongement réglable en longueur, et qui concourt avec un organe de butée (5) disposé et/ou réalisé sur l'autre contre-appui (3) dans une position spatiale prédéfinie pour la transmission des forces entre les contre-appuis (3, 4), la partie (7) de l'élément d'accouplement (6, 7), concourant avec l'organe de butée (5) prévu sur l'autre contre-appui (3), étant réglée, après le montage des contre-appuis (3, 4) sur le ski (1), dans une position de référence prédéfinie par marquage et/ou butée (9) sur l'autre contre-appui (3) ou sur une pièce (10) assemblée avec ce dernier, et étant fixée exactement dans cette position de référence par rapport à un contre-appui (4).

2. Dispositif sur un ski (1), avec deux contre-appuis (3, 4) distants l'un de l'autre dans le sens longitudinal du ski et pouvant être montés fixement sur ce dernier, ainsi qu'avec un élément d'accouplement (6, 7) disposé sur un contre-appui (4), réalisé à la manière d'un prolongement réglable en longueur, et qui concourt avec un organe de butée (5) disposé et/ou réalisé sur l'autre contre-appui (3) dans une position spatiale prédéfinie pour la transmission des forces entre les contre-appuis (3, 4), la partie (7) de l'élément d'accouplement (6, 7), concourant avec l'organe de butée (5) prévu sur l'autre contre-appui (3), étant réglable, après le montage des contre-appuis (3, 4) sur le ski (1), dans une position de référence prédéfinie par marquage et/ou butée (9) sur l'autre contre-appui (3) ou sur une pièce (10) assemblée avec ce dernier, et pouvant être fixée exactement dans cette position de référence par rapport à un contre-appui (4), caractérisé en ce que la position de référence est enclenchable.

3. Dispositif sur un ski (1), avec deux contre-appuis (3, 4) distants l'un de l'autre dans le sens longitudinal du ski et pouvant être montés fixement sur ce dernier, ainsi qu'avec un élément d'accouplement (6, 7) disposé sur un contre-appui (4), réalisé à la manière d'un prolongement réglable en longueur, et qui concourt avec un organe de butée (5) disposé et/ou réalisé sur l'autre contre-appui (3) dans une position spatiale prédéfinie pour la transmission des forces entre les contre-appuis (3, 4), la partie (7) de l'élément d'accouplement (6, 7), concourant avec l'organe de butée (5) prévu sur l'autre contre-appui (3), étant réglable, après le montage des contre-appuis (3, 4) sur le ski (1), dans une position de référence prédéfinie par marquage et/ou butée (9) sur l'autre contre-appui (3) ou sur une pièce (10) assemblée avec ce dernier, et pouvant être fixée exactement dans cette position de référence par rapport à un contre-appui (4), caractérisé en ce qu'une pièce de guidage coulissante (6), assemblée fixement avec un contre-appui (4), est disposée sur ce dernier, et une contre-pièce de guidage, assemblée fixement avec l'élément d'accouplement (7), est disposée sur ce dernier, l'une de ces pièces de guidage (6) présentant une denture hélicoïdale (6') à la manière d'une crémaillère, et l'autre pièce de guidage présentant une fenêtre (11) en forme de fente, orientée en oblique par rapport à la denture, dans laquelle une pièce intercalaire (12) réalisée à la manière d'un coulisseau, qui présente une denture (12') s'ajustant sans jeu dans la denture hélicoïdale et une longueur inférieure dans le sens transversal du ski à celle de la fenêtre (11), peut être logée sans jeu dans le sens longitudinal du ski et en position de prise mutuelle des dentures (6', 12').

4. Dispositif suivant la revendication 3, caractérisé en ce que la pièce intercalaire (12) peut être fixée par blocage automatique dans la fenêtre (11) et/ou dans la denture (6').

5. Dispositif suivant l'une des revendications 3 et 4, caractérisé en ce que la pièce intercalaire (12) peut être protégée par une pièce de couverture (13) recouvrant la fenêtre (11), contre une sortie mutuelle des dentures (6', 12').

6. Dispositif suivant la revendication 5, caractérisé en ce que la pièce de couverture (13) est utilisable comme outil pour soulever la pièce intercalaire (12) de la fenêtre (11) et/ou de la denture (6') et/ou pour le déplacement de la pièce intercalaire (12) à l'intérieur de la fenêtre (11) jusque dans une position, dans laquelle les dentures (6', 12') peuvent s'engager l'une dans l'autre.

7. Dispositif suivant l'une des revendications 5 et 6, caractérisé en ce que le couvercle (13) est réalisé sous forme de couvercle coulissant enclenchable dans sa position de fermeture.

8. Dispositif suivant l'une des revendications 2 à 7, caractérisé en ce qu'un crochet (8), disposé sur l'élément d'accouplement (6, 7), concourt avec un contre-élément en forme de crochet ou un bord transversal (9) sur l'autre contre-appui (3), de sorte que l'élément d'accouplement (6, 7) est sollicité en traction lors de l'écartement mutuel des contre-appuis (3, 4), par exemple lors d'une contre-flexion (counterflex) du ski (1).

9. Dispositif suivant la revendication 8, caractérisé en ce que la partie (7) de l'élément d'accouplement (6, 7), présentant le crochet (8), est guidée par une glissière (10) dans une trajectoire assurant le concours du crochet (8) et du contre-élément et/ou du bord transversal (9), et est assemblée de façon amovible avec une partie (6) côté contre-appui de l'élément d'accouplement (6, 7), et en ce que la partie (6) côté contre-appui, en position de séparation de l'assemblage avec la partie (7) côté crochet et de desserrage d'un contre-appui (4) du ski (1), peut être déplacée dans une position dans laquelle la partie (6) côté contre-appui repousse le crochet (8) monté élastiquement et/ou le contre-élément réalisé élastiquement et/ou le bord transversal (9) disposé élastiquement de la position permettant un concours du crochet (8) et du contre-élément et/ou du bord transversal (9).

10. Dispositif suivant la revendication 9, caractérisé en ce qu'une rampe (19) est disposée sur le contre-élément et/ou le bord transversal (9) ou une pièce assemblée avec ces derniers, rampe sur laquelle peut être poussée la partie (6) côté contre-appui en position de séparation de l'assemblage avec la partie (7) en forme de crochet et de desserrage d'un contre-appui (3) du ski, avec un déplacement du crochet (8).

11. Dispositif suivant l'une des revendications 8 à 10, caractérisé en ce que le crochet (8), dans la position de référence, recouvre pratiquement sans jeu le contre-élément en forme de crochet et/ou le bord transversal (9).

12. Dispositif suivant l'une des revendications 2 à 11, caractérisé par une réalisation sous forme de plaque-support (2) de pièces de retenue avant et arrière d'une attache de ski, l'une des pièces de retenue étant fixée conjointement sur le ski(1) avec l'un des contre-appuis (4), et l'autre pièce de retenue étant fixée conjointement avec l'autre contre-appui (3).
